# EUROPÄISCHE PATENTSCHRIFT

(11) **EP 3 194 326 B1**
(45) Veröffentlichungstag und Bekanntmachung des Hinweises auf die Patenterteilung: **07.11.2018**
(21) Anmeldenummer: 15763372.8
(22) Anmeldetag: 17.09.2015
(51) Int. Cl.: B67C 3/26, B67C 3/28

(54) **FÜLLVENTIL**
FILLING VALVE
VANNE DE REMPLISSAGE

(30) Priorität: 18.09.2014 DE 102014113488
(43) Veröffentlichungstag der Anmeldung: 26.07.2017
(73) Patentinhaber: KHS GmbH, 44143 Dortmund (DE)
(72) Erfinder: CLÜSSERATH, Ludwig, 55543 Bad Kreuznach (DE); STOLZ, Max, 55450 Langenlonsheim (DE); HÄRTEL, Manfred, 67685 Weilerbach (DE); KRULITSCH, Dieter-Rudolf, 55545 Bad Kreuznach (DE)
(86) Internationale Anmeldenummer: PCT/EP2015/071371
(87) Internationale Veröffentlichungsnummer: WO 2016/042102

(56) Entgegenhaltungen:
- EP-A2- 1 340 713
- DE-A1-102010 012 577
- US-A- 2 954 806
- US-A- 5 137 187

## Beschreibung

Die vorliegende Erfindung betrifft ein Füllventil zum Abfüllen von Flüssigkeit enthaltenden Produkten, z.B. von Säften, stillen Produkten, Softdrinks, die jedoch auch Stückchen und lange Fruchtfasern enthalten können.
Es ist derzeit bekannt, Füllventile zu verwenden, die einen in einem Ventilsitz axial bewegbaren Ventilstößel aufweisen, wobei zwischen dem Ventilsitz und dem Ventilstößel ein axialer Abschnitt gebildet ist, in welchem das Produkt in Richtung auf einen am Auslassende befindlichen zweiten Dichtsitz fließt.

Ein derartiges Füllventil gemäß dem Oberbegriff des Anspruchs 1 wurde durch die US 5,137,187 vorgestellt. Diese Schrift stellt ein Füllventil vor, bei welchem zwei Dichtelemente vorgesehen sind, welche mit Abstand zueinander auf einem Ventilstößel angeordnet sind. Beim Schließen des Füllventils wird der Ventilstößel bewegt, wobei zunächst das obere Dichtelement in Dichtlage mit einer ihm zugeordneten Dichtfläche kommt während das untere Dichtelement die ihm zugeordnete Dichtfläche noch nicht erreicht hat. Damit zum vollständigen Schließen des Füllventils auch das untere Dichtelement die ihm zugeordnete Dichtfläche erreichen kann, ist das obere Dichtelement beweglich auf dem Ventilstößel gelagert. Nachteilig an dieser Anordnung ist, dass das obere Dichtelement leicht beweglich aber gleichzeitig auch flüssigkeitsdicht auf dem Ventilstößel gelagert werden muss, was genaue Passungen und somit eine teure mechanische Bearbeitung erfordert und darüber hinaus auch sehr verschleißanfällig ist.

Ein alternatives bekanntes Füllventil hat ebenfalls einen ersten Dichtsitz, welcher in dem axialen Abschnitt stromaufwärts des zweiten Dichtsitzes angeordnet ist. Der erste Dichtsitz und der zweite Dichtsitz sind dabei derart angeordnet und ausgebildet, dass nach dem Schließen des ersten Dichtsitzes beim zweiten Dichtsitz am Auslassende noch ein Spalt von 0,5 - 1,5 mm offen bleibt, welcher als Gassperre wirkt. Würden erster und zweiter Dichtsitz gleichzeitig vollständig geschlossen werden, so käme es unmittelbar beim Schließvorgang zu einem Verspritzen des Produkts auf die Flaschenmündung und in die Umgebung.
Der Spalt am zweiten Dichtsitz, der oft durch einen im durchmessererweiterten Dichtbereich an dem Ventilstößel und eine umlaufende Schulter am Ventilsitz gebildet wird, steht jedoch in einem Konfliktverhältnis mit dem darüber liegenden Ringspalt des axialen Abschnittes, der zwischen dem Ventilstößel und dem Ventilsitz gebildet ist. Es wird eine recht große Weite in diesem Ringspalt angestrebt, um es zu ermöglichen, auch Flüssigkeiten mit großen Partikeln abzufüllen. Überschreitet man dabei gewisse Grenzen, so verliert der Spalt am zweiten Ventilsitz seine Wirkung oder Funktion als Gassperre und das im axialen Abschnitt oberhalb des Ringspalts und unterhalb des ersten Dichtsitzes befindliche Produkt läuft aus.
Die Weite des Ringspaltes und die Größe des Spaltes am zweiten Dichtsitz sind zusätzlich noch abhängig von der Viskosität und der Oberflächenspannung der Produkte. Problematisch ist hierbei die kombinierte oder wechselweise Verarbeitung von hochviskosen oder niedrigviskosen Produkten, wie z.B. Wasser, Eistee und Pfirsichsaft mit Frucht, in einer Füllvorrichtung. Funktioniert so z.B. das System bei hochviskosen Getränken einwandfrei, so läuft bei demselben Füllventil das Getränk über die Gassperre, d.h. über den Spalt des zweiten Dichtsitzes aus, wenn niedrigviskose Produkte abgefüllt werden sollen.

Es ist daher Aufgabe der Erfindung, ein Füllventil zu schaffen, das zum einen in der Lage ist, Produkte mit Feststoffpartikeln, wie z.B. Fruchtstücken zu verarbeiten als auch in der Lage ist, Produkte mit unterschiedlicher Viskosität zu verarbeiten.
Diese Aufgabe wird erfindungsgemäß durch ein Füllventil mit den Merkmalen des Anspruches 1 gelöst. Vorteilhafte Weiterbildungen der Erfindung sind Gegenstand der abhängigen Unteransprüche.
Erfindungsgemäß hat das Füllventil wenigstens einen Ventilstößel, der in einem Ventilsitz axial bewegbar angeordnet ist, wobei zwischen Ventilsitz und Ventilstößel ein axialer Abschnitt gebildet ist, in welchem das Produkt zu einem zweiten Dichtsitz fließt, welcher an einem Auslassende des Füllventils ausgebildet ist. Der axiale Abschnitt ist vorzugsweise als Ringspalt ausgebildet, kann jedoch auch durch einen seitlichen Kanal parallel zur Füllventilachse gebildet sein. In dem Füllventil ist weiterhin ein erster Dichtsitz in dem axialen Abschnitt in Fließrichtung vor dem zweiten Dichtsitz angeordnet, wobei der erste Dichtsitz vorzugsweise elastische Dichtelemente aufweist. Erfindungsgemäß sind der erste Dichtsitz und zweite Dichtsitz derart an dem Ventilstößel angeordnet, dass der erst Dichtsitz bei einer Schließbewegung des Ventilstößels vor dem zweiten Dichtsitz schließt, wobei der erste Dichtsitz nach dem Schließen eine weitere axiale Bewegung des Ventilstößels in Schließrichtung bis zum Schließen des zweiten Dichtsitzes zulässt. Die Schließbewegung des Ventilstößels führt somit zum zeitversetzten vollständigen Schließen beider Dichtsitze.
Gemäß der Erfindung wird somit der zweite Dichtsitz nicht mehr einen Spalt offen gelassen, sondern er wird ebenfalls geschlossen, allerdings zeitlich nach dem ersten Dichtsitz, eventuell in einem eigenen Bewegungsabschnitt. Hierdurch wird erreicht, dass nach dem Schließens des ersten Dichtsitzes der Füllvorgang beendet wird und dass zusätzlich das, in dem Ringspalt des axialen Abschnitts befindliche Produkt fest dort eingeschlossen ist, da zuerst ein Spalt am zweiten Dichtsitz verbleibt, der so klein ist, dass dieser als Gassperre wirkt und einem Gaseintritt entgegenwirkt. Mit dem erst zeitlich versetzt erfolgenden Schließen des zweiten Dichtsitzes wird schließlich kein Produkt mehr auf die darunter stehende Flasche oder in die Umgebung verspritzt, auch wenn dieses eine sehr geringe Viskosität hat.
Des Weiteren besteht der Vorteil der Erfindung darin, dass aufgrund des zeitlich nachfolgenden Schließens des zweiten Dichtsitzes das in dem axialen Abschnitt - vorzugsweise in dem Ringspalt - zwischen Ventilsitz und Ventilstößel befindliche Produkt nicht auslaufen kann, und auch kein Gas darin aufsteigen kann. Die Füllfunktion des Füllventils ist damit unabhängig von der Viskosität des Produktes innerhalb der bei Getränken üblichen Viskositätsbereiche.

Erfindungsgemäß wird somit nach Erreichen der Füllmenge eines abzufüllenden Behälters der Ventilstößel zunächst nur soweit bewegt, dass lediglich der erste Dichtsitz geschlossen wird und im zweiten Dichtsitz ein Spalt verbleibt, welcher als Gassperre wirkt. Dies bedeutet, dass das Füllventil den Füllvorgang ohne ein Verspritzen von Füllgut beendet.

Einen kurzen Moment später, d.h. vorzugsweise 30-300 Millisekunden später, wird durch eine weitere Hubbewegung des Ventilstößels auch der zweite Dichtsitz dicht verschlossen, wobei der Zeitraum zwischen dem Schließen des ersten Dichtsitzes und des zweiten Dichtsitzes so kurz bemessen ist, dass kein Gas in den Ringspalt des axialen Abschnitts bzw. Ringspalts aufsteigen kann. Eine vorzeitige Entleerung des im Ringspalt befindlichen Produktes ist dabei selbst bei niedriger Viskosität ausgeschlossen. Der weitere Hub des Ventilstößels nach dem Schließen des ersten Dichtsitzes beträgt vorzugsweise weniger als 2,5 mm und kann durch einen entsprechend konstruierten ersten Dichtsitz realisiert werden.

Der axiale Abschnitt zwischen dem ersten Dichtsitz und dem zweiten Dichtsitz bildet vorzugsweise einen Ringspalt, der groß genug ist, damit Produkte mit Feststoffteilen, wie z.B. Fruchtstücken als auch Produkte mit hoher Viskosität ungehindert fließen können. Aufgrund der definierten Steuerung des zweiten Dichtsitzes ist jetzt die oben beschriebene Viskositäts-Abhängigkeit zwischen Ringspalt und dem Spalt am zweiten Dichtsitz nicht mehr gegeben, da der zweite Dichtsitz, wenn auch zeitversetzt, komplett schließt.

Das erfindungsgemäße Füllventil lässt zu, dass der Füllstrahl optimal auf geringste Turbulenzen und geringste Schaumbildung sowie auch hohe Schüttleistung und die Verarbeitung von großen Partikeln ausgelegt werden kann. Die hinderliche Rücksichtnahme auf eine funktionierende Gassperre entfällt. So sind Produkte mit sehr unterschiedlichen Viskositäten handhabbar.

Es gibt unterschiedliche Möglichkeiten, den ersten Dichtsitz derart auszubilden, dass er eine weitere axiale Bewegung des Ventilstößels in Schließrichtung erlaubt.

Der erste Dichtsitz weist erfindungsgemäß somit wenigstens ein hochelastisches Dichtelement auf, welches sich nach dem Schließen des ersten Dichtsitzes soweit verformen lässt, dass es die axiale Bewegung des Ventilstößels mitmacht, ohne die Dichtwirkung in Wechselwirkung mit dem anderen Dichtelement des ersten Dichtsitzes zu verlieren. Eine derartige Ausbildung des ersten Dichtsitzes ist technisch einfach zu realisieren, da sie keine beweglichen Teile an dem ersten Dichtsitz erfordert, denn die weitere Axialbewegung des Ventilstößels basiert allein auf der Flexibilität bzw. Deformierbarkeit des ersten Dichtsitzes, auf den hochelastischen Eigenschaften eines oder beider Dichtelemente.

Eine weitere nicht erfindungsgemäße Ausführungsform erfordert, dass wenigstens eines der Dichtelemente des ersten Dichtsitzes axial verschiebbar an dem Ventilstößel bzw. an dem Ventilsitz angeordnet ist. Die axiale Verschiebbarkeit ermöglicht es, dass das entsprechende axial verschiebbare Dichtelement nach dem Schließen des ersten Dichtsitzes die weitere axiale Bewegung des Ventilstößels mitmacht, ohne die Dichtwirkung in Zusammenwirken mit dem anderen Dichtelement zu verlieren. So kann z.B. das axial verschiebbare Dichtelement des ersten Dichtsitzes vorzugsweise an einem axial bewegbaren Träger gehalten sein, der entweder an dem Ventilstößel oder an dem Ventilsitz axial bewegbar gelagert ist. Der Träger kann z.B. durch eine Metallhülse gebildet sein, die leicht gleitend an dem Ventilstößel oder dem Ventilsitz vorgesehen werden kann.
Vorzugsweise wird der Träger bzw. das axial bewegbare Dichtelement durch eine Federeinrichtung in einer axialen Ruheposition gehalten, so dass die weitere Bewegung des Ventilstößels nach dem Schließen des ersten Dichtsitzes dadurch realisiert wird, dass der Träger gegen die Kraft der Federeinrichtung aus seiner axialen Ruheposition herausgedrückt wird. Beim Öffnen des Füllventils, d.h. bei einer Betätigung des Ventilstößels vom Auslassende weg, öffnet dann zuerst der zweite Dichtsitz und anschließend der erste Dichtsitz, wobei zwischen diesen beiden Vorgängen der Träger wieder in seine Ruheposition zurückkehrt. Eine derartige Vorrichtung ist sehr zuverlässig und behält ihre Funktionsfähigkeit auch nach oftmaliger Betätigung des Ventilstößels.
Vorzugsweise ist der Träger zum Ventilstößel oder Ventilsitz mit Faltenbälgen abgedichtet, so dass kein Produkt zwischen den Träger und den Ventilstößel bzw. den Ventilsitz gelangen kann, an welchem der Träger gelagert ist.

Vorzugsweise bilden in diesem Fall die Faltenbälge auch die Federeinrichtung, welche für den Träger eine Ruheposition definiert.

Vorzugsweise sind die Dichtelemente des ersten Dichtsitzes durch eine elastische Ringdichtung und eine Schulter gebildet, gegen welche die Ringdichtung anliegt. Der Einfachheit halber ist die Ringdichtung in diesem Fall vorzugsweise an dem Ventilstößel ausgebildet und die Schulter ist eine, vorzugsweise deutliche, Durchmesseränderung am Ventilsitz. Es kann jedoch auch die Ringdichtung an dem Ventilsitz angeordnet sein und die Schulter an dem Ventilstößel.

Die Ringdichtung enthält vorzugsweise eine ringförmige Dichtlippe, die sich quer zur Bewegungsrichtung des Ventilstößels erstreckt. Eine derartige Dichtlippe hat aufgrund ihrer Geometrie und bei entsprechender Stärke des Ringspaltes im axialen Abschnitt zwischen Ventilstößel und Ventilsitz eine ausreichende Deformierbarkeit, um nach dem Anliegen an der Schulter eine weitere axiale Bewegung des Ventilstößels bis zum Schließen des zweiten Dichtsitzes zu ermöglichen.

Vorzugsweise erlaubt der erste Dichtsitz nach seinem Schließen eine weitere axiale Betätigung des Ventilstößels in Schließrichtung von wenigstens 1 mm. Dies ermöglicht es, den Zeitpunkt zwischen dem Schließen des ersten Dichtsitzes und dem Schließen des zweiten Dichtsitzes in weiten Grenzen einzustellen.

Vorzugsweise beträgt der weitere axiale Betätigungsweg des Ventilstößels nach dem Schließen des ersten Dichtsitzes 1,0 - 2,5 mm, vorzugsweise 1,5 - 2,5 mm. Dieser weitere axiale Betätigungsweg ist gut durch eine Steuerung der Füllvorrichtung in Zusammenarbeit mit einem Betätigungsmechanismus für den Ventilstößel realisierbar.

Prinzipiell ist es möglich, dass die zeitliche Verzögerung zwischen dem Schließen des ersten Dichtsitzes und dem Schließen des zweiten Dichtsitzes dadurch realisiert wird, dass der Ventilstößel einfach in einem Bewegungsablauf weiterbewegt wird. Aus Gründen einer Beschleunigung des Füllvorgangs und aus Gründen einer besseren Steuerung der Vorgänge ist es jedoch vorzuziehen, dass die Betätigung des Ventilstößels bis zum Schließen des ersten Dichtsitzes und die anschließende weitere Betätigung bis zum Schließen des zweiten Dichtsitzes durch zwei separate gesteuerte Bewegungsvorgänge realisiert wird, so dass die Bewegungsgeschwindigkeit in beiden Vorgängen unterschiedlich sein kann. Die axiale Bewegung des Ventilstößels kann auch nach dem Schließen des ersten Dichtsitzes für einen kurzen Augenblick innegehalten werden.

Es ist klargestellt, dass eine Füllvorrichtung mit wenigstens einem, vorzugsweise mehreren der oben genannten Füllventile noch einen Bewegungsmechanismus zum Bewegen des Ventilstößels, eine Steuerung als auch eine Produktzufuhr mit den entsprechenden Produktbehältern und Produktleitungen und die notwendigen Ventile und Steuerelemente aufweist. Da diese an sich bekannt sind, werden sie in der vorliegenden Patentanmeldung nicht weiter beschrieben. Selbstverständlich umfasst die Erfindung auch eine Füllvorrichtung mit wenigstens einem, vorzugsweise einer Vielzahl der oben beschriebenen Füllventile.
Die oben angesprochenen Ausführungsbeispiele der Erfindung sind in beliebiger Weise miteinander kombinierbar.
Die Erfindung wird nachfolgend beispielsweise anhand der schematischen Zeichnung beschrieben. In dieser zeigen:
- Fig. 1a - 1c: eine erfindungsgemäße Füllvorrichtung zu drei unterschiedlichen Zeitpunkten, und
- Fig. 2: einen senkrechten Schnitt durch eine zweite nicht erfindungsgemäße Ausführungsform zu den gleichen Bestätigungszeitpunkten wie die Ausführungsform der Fig. 1.
Das in Fig. 1 dargestellte Füllventil 10 enthält einen Ventilsitz 12, in welchem ein Ventilstößel 14 axial beweglich geführt ist. Der Ventilstößel 14 verfügt hierfür an seinem oberen Ende über einen Ventilkopf 16, an welchem der Ventilstößel 14 in dem Ventilsitz 12 nicht nur axial geführt sondern auch mittels eines nicht dargestellten Bewegungsmechanismus für eine axiale Bewegung gegriffen wird. In dem Bereich der Lagerung des Ventilstößels im Bereich des Ventilkopfes 16 ist vorzugsweise noch eine Federeinrichtung 18 angeordnet, die den Ventilstößel 14 im dem Ventilsitz in eine Ruheposition, d.h. in der Regel in Schließrichtung vorspannt. Gegriffen wird der Ventilkopf 16 durch den nicht dargestellten Bewegungsmechanismus mittels Betätigungselementen 20 im Bereich des Ventilkopfes 16. In dem Längenbereich zwischen dem Ventilsitz 12 und dem Ventilstößel 14 ist ein Produktzufuhrraum 22 ausgebildet, dem durch eine nicht dargestellte Produktzufuhr ein Flüssigkeit enthaltendes Produkt zugeführt wird. Am unteren Ende des Produktzufuhrraums 22 ist ein erster Dichtsitz 24 angeordnet. Dessen Dichtelemente sind durch eine an dem Ventilstößel 14 angeordnete Ringdichtung 26 mit einer radial erstreckenden Dichtlippe 27 und eine an dem Ventilsitz 12 angeordnete Schulter 28 gebildet. Am unteren Ende des Ventilstößels 14 ist ein zweiter Dichtsitz 30 ausgebildet, dessen Dichtelemente durch eine durchmesservergrößerte tropfenförmige Verdickung 32 des Ventilstößels 14 und einer Dichtkante 34 am unteren Ende des Ventilsitzes 12 gebildet sind. Zwischen dem ersten Dichtsitz 24 und dem zweiten Dichtsitz 30 ist zwischen dem Ventilsitz 12 und dem Ventilstößel 14 ein axialer Abschnitt 36 in Form eines Ringspaltes gebildet, in welchem sich das dem Produktzufuhrraum 22 zugeführte Produkt in Richtung auf den zweiten Dichtsitz 30, d.h. zum unteren Auslass des Füllventiles 10 bewegt.

Die sich radial nach außen erstreckende hoch elastische Dichtlippe 27 der Ringdichtung 26 kann mit ihrer Außenkante an der Schulter 28 des Ventilsitzes 12 in Schließstellung des ersten Dichtsitzes 24 anliegen.

Die Funktionsweise des Füllventiles beim Beenden einer Füllung wird nachfolgend anhand der Figuren a-c beschrieben.

Fig. 1a zeigt die Stellung des Ventilstößels 14 während des Befüllens eines Produktes. Hierbei ist die Dichtlippe 27 der Ringdichtung 26 des ersten Dichtsitzes 24 von der Schulter 28 des Ventilsitzes 12 beabstandet, ebenso wie die tropfenförmige Verdickung 32 am unteren Ende des Ventilstößels 14 von der Dichtkante 34 des zweiten Dichtsitzes 30. Das der Produktzufuhr 22 zugeführte Produkt kann somit ohne Behinderung am ersten Dichtsitz 24 und am zweiten Dichtsitz 30 vorbei in einen unter dem Füllventil 10 stehenden Behälter (nicht dargestellt) fließen.

Fig. 1b zeigt die erste Phase beim Stoppen des Füllvorgangs. Durch eine Abwärtsbewegung des Ventilstößels 14 im Ventilsitz 12 wurde der Ventilstößel soweit nach unten bewegt, dass nun die Dichtlippe 27 der Ringdichtung 26 des ersten Dichtsitzes 24 an der Schulter 28 des Ventilsitzes 12 anliegt. Hiermit schließt der erste Dichtsitz 24, während der zweite Dichtsitz 30 noch einen Spalt geöffnet ist. Der verbleibende Spalt zwischen der tropfenförmigen Verdickung 32 des Ventilstößels 14 und der Dichtkante 34 des Ventilsitzes 34 hat vorzugsweise eine Größe von 0,5 - 1½ mm. Dieser Spalt wirkt als Gassperre, wodurch kein Gas in den über dem zweiten Dichtsitz 30 liegenden Ringspalt 36 eindringen kann. Eine vorzeitige Entleerung des axialen Bereichs bzw. Ringspaltes 36 ist damit ausgeschlossen. Nun wird der Ventilstößel 14 weiter nach unten bewegt, bis die tropfenförmige Verdickung 32 an der Dichtkante 34 des zweiten Dichtsitzes anliegt, d.h. der zweite Dichtsitz 30 schließt. Dies ist in Fig. 1c dargestellt. Nun ist der axiale Abschnitt bzw. Ringspalt 36 nach oben hin durch den geschlossenen ersten Dichtsitz 24 abgeschlossen und nach unten hin durch den zweiten Dichtsitz 30.
Bei der weiteren axialen Bewegung des Ventilstößels 14 nach unten zum Schließen des zweiten Dichtsitzes 30 deformiert sich die elastische Dichtlippe 27 so stark, dass diese sich, wie in Fig. 1c gezeigt ist, nicht mehr radial nach außen erstreckt, sondern entsprechend der weiteren axialen Bewegung des Ventilstößels 14 nach dem Schließen des ersten Dichtsitzes 24 tellerförmig gebogen ist. Aufgrund der hohen Elastizität der Dichtlippe 27 liegt diese jedoch weiterhin dichtend an der Schulter 28 des Ventilsitzes 12 an, so dass der erste Dichtsitz 24 auch nach der weiteren axialen Verschiebung des Ventilstößels 14 zum Schließen des zweiten Dichtsitzes 30 seine Dichtwirkung beibehält.
Das in der Ausführungsform gezeigte Füllventil erlaubt ein verspritzungsfreies Füllen von Produkten von Flüssigkeit enthaltenden Produkten, die Feststoffe enthalten, als auch von Produkten mit unterschiedlicher Viskosität.
Das Öffnen des zweiten Dichtsitzes für einen neuen Füllvorgang verläuft umgekehrt. Zuerst öffnet der zweite Dichtsitz 30 und erst wenn bei entsprechender axialer Bewegung des Ventilstößels die Deformation der Dichtlippe 27 in Fig. 1 wegfällt, hebt sich diese von der Schulter 28 des ersten Dichtsitzes 24 ab, so dass der erste Dichtsitz 24 erst nach dem Öffnen des zweiten Dichtsitzes 30 geöffnet wird. Die zeitliche Verzögerung lässt sich ebenfalls wieder durch die Steuerung der Füllvorrichtung mittels Bewegungssteuerung des Ventilstößels einstellen.

Fig. 2 zeigt eine zu Fig. 1 weitgehend identische Ansicht einer zweiten nicht erfindungsgemäßen Ausführungsform, bei der identische oder funktionsgleiche Teile mit identischen Bezugszeichen versehen sind. Im Unterschied zu Fig. 1 ist der erste Dichtsitz 42 des Füllventils 40 aus Fig. 2 anders ausgestaltet als der erste Dichtsitz 24 aus Fig. 1.

Auch der erste Dichtsitz 42 des Füllventils 40 aus Fig. 2 hat am Ventilsitz 14 eine zur Ausführungsform der Fig. 1 identische Schulter 28 als Dichtfläche. Im Gegensatz zu Fig. 1 ist jedoch an dem Ventilstößel 14 ein Ringdichtungselement 43 mit einem axial verschiebbaren Träger 44 angeordnet. Der Träger 44 ist über einen oberen Faltenbalg 46 und einen unteren Faltenbalg 47 zum einen axial bewegbar am Ventilstößel 14 gehalten und zum anderen mit entsprechenden oberen und unteren Abschnitten des Ventilstößels 14 dicht verbunden und somit gegen das Produkt abgedichtet. Vorteilhaft sind die beiden Faltenbälge 46, 47 einstückig ausgeführt, wie dies in der Figur 2 dargestellt ist. Der Träger 44 trägt an seinem Außenumfang eine Dichtung 48, beispielsweise eine O-Ring-Dichtung oder eine Flachdichtung, welche beim Schließen des ersten Dichtsitzes 42 an der Schulter 28 des ersten Dichtsitzes 42 anliegt.

Der Ablauf beim Beenden einer Befüllung ist analog zu Fig. 1 dargestellt. In Fig. 2a ist das Füllventil 40 in Öffnungsstellung dargestellt, d.h. sowohl der erste Dichtsitz 42 als auch der zweite Dichtsitz 30 sind geöffnet. Beim Schließen (Fig. 2b) fährt der Ventilstößel 14 nach unten, so dass zuerst die Dichtung 48 des Trägers 44 des Ringdichtungselementes 43 des ersten Dichtsitzes 42 an der am Ventilsitz 12 ausgebildeten Schulter 28 des ersten Dichtsitzes 42 dichtend zu liegen kommt. Zu diesem Zeitpunkt ist jedoch zwischen der tropfenförmigen Verdickung 32 am unteren Ende des Ventilstößels 14 und der Dichtkante 34 des zweiten Dichtsitzes 30 noch ein Spalt von etwa 1 mm vorhanden, der als Gassperre wirkt und einem Verspritzen von Produkt auf eine darunter stehende Flasche oder in die Umgebung entgegenwirkt. Im zweiten Vorgang wird dann der Ventilstößel 14 weiter nach unten bewegt, so dass nun die tropfenförmige Erweiterung 32 des zweiten Dichtsitzes 30 an dessen Dichtkante 34 zu liegen kommt, womit auch der zweite Dichtsitz 30 schließt.

In einer anderen Weise wird beim Öffnen des Füllventils 40 in Fig. 2 zuerst der zweite Dichtsitz 30 geöffnet und bei weiterer axialer Bewegung des Ventilstiftes 14 in Öffnungsstellung bewegt sich das Ringdichtungselement 43 wieder in seine Ruheposition zwischen dem oberen Faltenbalg 46 und dem unteren Faltenbalg 47 (Fig. 2b), wonach bei weiterer Aufwärtsbewegung des Ventilstößels 14 sich die O-Ring-Dichtung 48 von der Schulter 28 löst, womit auch der erste Dichtsitz 42 öffnet und ein neuer Befüllungsvorgang beginnen kann.

Die Erfindung ist nicht auf die dargestellten Ausführungsbeispiele beschränkt, sondern kann innerhalb des Schutzbereichs der nachfolgenden Ansprüche variiert werden.

### Bezugszeichenliste

- 10: Füllventil (erste Ausführungsform)
- 12: Ventilsitz
- 14: Ventilstößel
- 16: Ventilkopf
- 18: Federeinrichtung
- 20: Betätigungselemente
- 22: Produktzufuhrraum
- 24: erster Dichtsitz
- 26: Ringdichtung
- 27: Dichtlippe
- 28: Schulter
- 30: zweiter Dichtsitz
- 32: tropfenförmige Verdickung
- 34: Dichtkante
- 36: axialer Abschnitt/Ringspalt
- 40: Füllventil (zweite Ausführungsform)
- 42: erster Dichtsitz (zweite Ausführungsform)
- 43: Ringdichtungselement
- 44: Träger
- 46: oberer Faltenbalg
- 47: unterer Faltenbalg
- 48: Dichtung

## Patentansprüche

1. Füllventil (10) einer Füllvorrichtung zum Abfüllen von Flüssigkeit enthaltenden Produkten, umfassend wenigstens einen Ventilstößel (14), der in einem Ventilsitz (12) axial bewegbar angeordnet ist, wobei zwischen Ventilsitz und Ventilstößel ein axialer Abschnitt (36) gebildet ist, in welchem das Produkt zu einem zweiten Dichtsitz (30) fließt, welcher an einem Auslassende des Füllventils ausgebildet ist, in welchem Füllventil weiterhin ein mit dem axialen Abschnitt verbundener erster Dichtsitz (24) in Fließrichtung vor dem zweiten Dichtsitz (30) angeordnet ist, welcher erste Dichtsitz miteinander in Wechselwirkung tretende Dichtelemente (26, 27, 28) aufweist, wobei der erste Dichtsitz und zweite Dichtsitz derart an dem Ventilstößel angeordnet sind, dass der erste Dichtsitz bei einer Schließbewegung des Ventilstößels vor dem zweiten Dichtsitz schließt, wobei der erste Dichtsitz nach dem Schließen eine weitere axiale Bewegung des Ventilstößels in Schließrichtung bis zum Schließen des zweiten Dichtsitzes zulässt, **dadurch gekennzeichnet, dass** wenigstens eines der Dichtelemente (27) elastisch ist und in Betätigungsrichtung eine Deformierung in der Größe der weiteren axialen Bewegung des Ventilstößels (14) zulässt.

2. Füllventil (10) nach Anspruch 1, **dadurch gekennzeichnet, dass** die Dichtelemente (26, 28) durch eine elastische Ringdichtung und eine Schulter gebildet sind, gegen welche die Ringdichtung anliegt.

3. Füllventil (10) nach Anspruch 2, **dadurch gekennzeichnet, dass** die Ringdichtung (26, 27) an dem Ventilstößel (14) und die Schulter an dem Ventilsitz (12) angeordnet sind.

4. Füllventil (10) nach Anspruch 2 oder 3, **dadurch gekennzeichnet, dass** die Ringdichtung (26) eine ringförmige Dichtlippe (27) enthält, die sich quer zur Bewegungsrichtung des Ventilstößels (14) erstreckt.

5. Füllventil (10) nach einem der vorhergehenden Ansprüche, **dadurch gekennzeichnet, dass** der erste Dichtsitz (24) einen weiteren axialen Betätigungsweg des Ventilstößels (14) in Schließrichtung von wenigstens 1 mm nach seinem Schließen ermöglicht.

6. Füllventil (10) nach Anspruch 5, **dadurch gekennzeichnet, dass** der weitere axiale Betätigungsweg 1,0 bis 2,5 mm, vorzugsweise 1,5 bis 2,5 mm beträgt.

7. Füllvorrichtung, enthaltend wenigstens ein Füllventil (10) nach einem der vorherigen Ansprüche, welche Füllvorrichtung einen Bewegungsmechanismus für den Ventilstößel (14), eine Steuerung für den Bewegungsmechanismus und eine Produktzufuhr zu dem Füllventil enthält.

## Claims

1. Filling valve (10) of a filling device for filling products containing a liquid, comprising at least one valve tappet (14), which is arranged in a valve seat (12) in an axially movable manner, wherein an axial portion (36) is formed between the valve seat and valve tappet, in which the product flows to a second seal seat (30), which is formed at an outlet end of the filling valve, in which filling valve a first valve seat (24), connected to the axial portion, is arranged upstream of the second seal seat (30) in the flow direction, said first seal seat comprising sealing elements (26, 27, 28) which interact with one another, wherein the first seal seat and second seal seat are arranged at the valve tappet in such a way that the first seal seat closes before the second seal seat during a closing movement of the valve tappet, wherein the first seal seat, after the closing, allows for a further axial movement of the valve tappet in the closing direction until the second seal seat is closed, **characterised in that** at least one of the sealing elements (27) is elastic, and in the actuation direction allows for a deformation in the size of the further axial movement of the valve tappet (14).

2. Filling valve (10) according to claim 1, **characterised in that** the sealing elements (26, 28) are formed by an elastic ring seal and a shoulder, against which the ring seal is in contact.

3. Filling valve (10) according to claim 2, **characterised in that** the ring seal (26, 27) is arranged at the valve tappet (14) and the shoulder at the valve seat (12).

4. Filling valve (10) according to claim 2 or 3, **characterised in that** the ring seal (26) contains a ring-shaped sealing lip (27), which extends transversely to the direction of movement of the valve tappet (14).

5. Filling valve (10) according to any one of the preceding claims, **characterised in that** the first seal seat (24) allows for a further axial actuation path of the valve tappet (14) in the closing direction of at least 1 mm after its closure.

6. Filling valve (10) according to claim 5, **characterised in that** the further axial actuation path amounts to 1.0 to 2.5 mm, preferably 1.5 to 2.5 mm.

7. Filling device, containing at least one filling valve (10) according to any one of the preceding claims, said filling device comprising a movement mechanism for the valve tappet (14), a control device for the movement mechanism, and a product delivery arrangement to the filling valve.

## Revendications

1. Soupape de remplissage (10) d'un dispositif de remplissage servant à transvaser des produits contenant du liquide, comprenant au moins un poussoir de soupape (14), qui est disposé de manière à pouvoir être déplacé axialement dans un siège de soupape (12), dans laquelle une section (36) axiale est formée entre le siège de soupape et le poussoir de soupape, dans laquelle le produit s'écoule vers un deuxième siège étanche (30), qui est réalisé au niveau d'une extrémité de sortie de la soupape de remplissage, dans laquelle soupape de remplissage est disposé par ailleurs avant le deuxième siège de soupape (30) dans la direction d'écoulement un premier siège de soupape (24) relié à la section axiale, lequel premier siège étanche présente des éléments étanches (26, 27, 28) entrant en interaction les uns avec les autres, dans laquelle le premier siège étanche et le deuxième siège étanche sont disposés de telle manière au niveau du poussoir de soupape que le premier siège étanche procède à une fermeture lors d'un déplacement de fermeture du poussoir de soupape devant le deuxième siège étanche, dans laquelle le premier siège étanche autorise après la fermeture un autre déplacement axial du poussoir de soupape dans la direction de fermeture jusqu'à la fermeture du deuxième siège de soupape, **caractérisée en ce qu'**au moins un des éléments étanches (27) est élastique et autorise dans la direction d'actionnement une déformation de l'ordre de la dimension de l'autre déplacement axial du poussoir de soupape (14).

2. Soupape de remplissage (10) selon la revendication 1, **caractérisée en ce que** les éléments étanches (26, 28) sont formés par un joint d'étanchéité annulaire élastique et un épaulement, contre lequel le joint d'étanchéité annulaire repose.

3. Soupape de remplissage (10) selon la revendication 2, **caractérisée en ce que** le joint d'étanchéité annulaire (26, 27) est disposé au niveau du poussoir de soupape (14) et l'épaulement est disposé au niveau du siège de soupape (12).

4. Soupape de remplissage (10) selon la revendication 2 ou 3, **caractérisée en ce que** le joint d'étanchéité annulaire (26) contient une lèvre étanche (27) de forme annulaire, qui s'étend de manière transversale par rapport à la direction de déplacement du poussoir de soupape (14).

5. Soupape de remplissage (10) selon l'une quelconque des revendications précédentes, **caractérisée en ce que** le premier siège étanche (24) permet un autre trajet de déplacement axial du poussoir de soupape (14) dans la direction de fermeture d'au moins 1 mm après sa fermeture.

6. Soupape de remplissage (10) selon la revendication 5, **caractérisée en ce que** l'autre trajet de déplacement axial présente une valeur de 1,0 à 2,5 mm, de préférence de 1,5 à 2,5 mm.

7. Dispositif de remplissage contenant au moins une soupape de remplissage (10) selon l'une quelconque des revendications précédentes, lequel dispositif de remplissage contient un mécanisme de déplacement pour le poussoir de soupape (14), une commande pour le mécanisme de déplacement et un système d'amenée de produit vers la soupape de remplissage.
